# EUROPÄISCHE PATENTSCHRIFT

(11) **EP 0 195 266 B1**
(45) Veröffentlichungstag und Bekanntmachung des Hinweises auf die Patenterteilung: **04.10.1989**
(21) Anmeldenummer: 86102174.9
(22) Anmeldetag: 19.02.1986
(51) Int. Cl.: F02D 41/04, F02D 41/26

(54) **Verfahren zur Beeinflussung eines Kraftstoffzumesssignals in einer Brennkraftmaschine**
Method for correcting the fuel feed signal in a combustion engine
Procédé de correction d'un signal d'alimentation en carburant d'un moteur à combustion

(30) Priorität: 21.03.1985 DE 3510216
(43) Veröffentlichungstag der Anmeldung: 24.09.1986
(73) Patentinhaber: ROBERT BOSCH GMBH, 70442 Stuttgart (DE)
(72) Erfinder: Flaig, Ulrich, D-7145 Markgröningen (DE); Sieber, Albrecht, D-7140 Ludwigsburg (DE)

(56) Entgegenhaltungen:
- GB-A- 1 511 468
- US-A- 3 984 976
- US-A- 4 181 944
- US-A- 4 200 064

## Beschreibung

### Stand der Technik

Die Erfindung betrifft ein Verfahren zur Beeinflussung eines Kraftstoffzumeßsignals in einer Brennkraftmaschine wenigstens in Abhängigkeit von einem Driftsignal.

Ein solches Verfahren zur Beeinflussung der Zumessung ist aus der US-A-3 984 976 bekannt. Dort wird ein Verfahren zur Beeinflussung der Zumessung von Kraftstoff in eine Brennkraftmaschine wenigstens in Abhängigkeit von einem betriebszeitabhängigen Driftsignal beschrieben. Ein betriebszeitabhängiger Widerstand dient als nichtflüchtiger Speicher und dessen Widerstandswert als Driftsignal. In bestimmten Abständen wird der Widerstandswert verändert.

Bei dieser Einrichtung können Driften, die vom Betriebszustand der Brennkraftmaschine wie z. B. der Drehzahl abhängen nicht kompensiert werden.

Ferner ist in der US-A-4 181 944 eine Einrichtung beschrieben, bei der Drifteinflüsse durch Multiplikation der Betriebsdaten mit einem Faktor kompensiert werden. Der Faktor ist in einem Speicher abgelegt. Er wird in festen Abständen neu ermittelt und abgespeichert.

Es ist bekannt, daß Brennkraftmaschinen oder zumindest Teile von Brennkraftmaschinen im Laufe ihrer Betriebszeit gewissen Alterungserscheinungen unterworfen sind. So ist es z. B. auch bekannt, daß im Verlauf ihrer Betriebszeit Einspritzpumpen von Dieselbrennkraftmaschinen eine Mengendrift aufweisen, d.h., daß sie im Verlaufe ihrer Betriebszeit bei der gleichen Einstellung immer mehr Kraftstoffmenge der Brennkraftmaschine zumessen. Ähnliche Mengendriften sind auch bei Benzin-Brennkraftmaschinen aufgrund analoger Vorgänge bekannt. Da diese Mengendriften gemessen werden können, ist es möglich, das Driftverhalten der Brennkraftmaschine über ihre gesamte Betriebszeit mit Hilfe von Versuchen festzustellen. Anhand dieser Informationen kann dann eine Korrektur des Driftverhaltens erfolgen, indem die Betriebszeit der Brennkraftmaschine erfaßt und in Abhängigkeit davon die der Brennkraftmaschine zuzumessende Kraftstoffmenge beeinflußt, z. B. vermindert wird. Bei einer derartigen Driftkompensation besteht jedoch das grundlegende Problem, die Betriebszeit der Brennkraftmaschine "aufzubewahren", also auf irgendeine Art und Weise abzuspeichern.

### Vorteile der Erfindung

Die Erfindung hat die Aufgabe, ein Verfahren anzugeben, mit dessen Hilfe die Beeinflussung der Zumessung von Kraftstoff in die Brennkraftmaschine in Abhängigkeit von der Betriebszeit der Brennkraftmaschine auf einfache und sichere Weise verwirklicht werden kann. Dabei wird die Betriebszeit der Brennkraftmaschine mit Hilfe eines flüchtigen und eines nichtflüchtigen Speichers festgehalten, wobei der flüchtige Speicher eine Zeitdauer enthält, die von einem Anfangswert zu einem vorbestimmbaren Maximalwert läuft und die bei Erreichen des Maximalwerts wieder auf den Anfangswert gesetzt wird, und der nichtflüchtige Speicher die Anzahl des Erreichens des Maximalwerts speichert, und wobei sich die Betriebszeit aus der Anzahl und der Zeitdauer zusammensetzt.

Dabei ist es besonders vorteilhaft, in Abhängigkeit von der Betriebszeit der Brenπ-kraftmaschine und aufgrund von durchgeführten Versuchen einen Wert zu bestimmen, der die alterungsbedingte Mengendrift der Brennkraftmaschine charakterisiert.

Ferner ist es, besonders vorteilhaft, den die Mengendrift charakterisierenden Wert multiplikativ und/oder additiv zu beeinflussen, wobei diese Beinflussungen ihrerseits wieder abhängig sein können von wenigstens der Drehzahl der Brennkraftmaschine und/oder der der Brennkraftmaschine zuzumessenden Kraftstoffmasse.

Ein weiterer Vorteil der Erfindung besteht darin, daß bei einem Austausch der Brennkraftmaschine die Betriebszeit in einfacher Weise dadurch korrigiert werden kann, daß ein neuer nichtflüchtiger Speicher verwendet wird oder daß im alten nichtflüchtigen Speicher ein neuer Speicherplatz zur Speicherung der Anzahl des Erreichens des Maximalwerts des flüchtigen Speichers festgelegt wird.

Weitere vorteilhafte Weiterbildungen der im Hauptanspruch angegebenen Erfindung ergeben sich aus der nachfolgenden Beschreibung, sowie aus den Unteransprüchen.

### Zeichnung

Ausführungsbeispiele der Erfindung sind in der Zeichnung dargestellt und in der nachfolgenden Beschreibung näher erläutert. Dabei zeigt die einzige Figur der Zeichnung ein schematisches Blockschaltbild einer Driftkompensation.

### Beschreibung der

### Ausführungsbeispiele

Die einzige Figur der Zeichnung zeigt eine mögliche Realisierung einer Driftkompensation für eine Dieselbrennkraftmaschine. Prinzipiell ist es jedoch auch möglich, in analoger Art und Weise eine derartige Driftkompensation für eine Benzinbrennkraftmaschine zu verwirklichen. Das Ausführungsbeispiel ist in der Figur mit Hilfe eines Blockschaltbildes beschrieben. Die Umsetzung dieses Blockschaltbildes in eine tatsächliche Ausführung einer Driftkompensation ist dabei mit Hilfe einer aus diskreten und/oder integrierten Bauelementen aufgebauten elektrischen Schaltung möglich, wie auch mit Hilfe eines entsprechend programmierten elektronischen Rechengeräts mit zugehörigen Peripheriegeräten.

In der einzigen Figur der Zeichnung ist mit der Bezugsziffer 10 eine Meßeinrichtung gekennzeichnet, die ein Signal 11 abgibt. Bei diesem Signal 11 handelt es sich um Impulse, die die Betriebszeit der Brennkraftmaschine charakterisieren. Als Beispiel kann es sich bei dem Signal 11 um ein Signal handeln, das jeden Arbeitshub der Brennkraftmaschine kennzeichnet, oder das jede Motorumdrehung kennzeichnet, usw. Das Signal 11 ist einer ersten Betriebszeitzählung 11 zugeführt. Bei dieser Betriebszeitzählung 11 handelt es sich um eine Zähleinrichtung, die in Abhängigkeit von den Impulsen des Signals 11, also in Abhängigkeit von der die Betriebszeit der Brennkraftmaschine charakterisierenden Größe einen Zähler hochzählt, und zwar von einem Anfangswert, beispielhaft 0, bis zu einem Endwert, beispielhaft 255. Erreicht der Zähler seinen Endwert, so beginnt er danach wieder von neuem zu zählen, und zwar von seinem Anfangswert an. Besonders vorteilhaft kann diese Zählung mit Hilfe eines 8-Bit-Binärzählers verwirklicht werden, der automatisch vom Binärwert 255 zum Binärwart 0 weiterzählt. Gleichzeitig mit jedem Erreichen des Endwerts erzeugt die erste Betriebszeitzählung 11 ein Signal 12, das einer zweiten Betriebszeitzählung 12 zugeleitet ist. Da dem Zählwert 255, also dem Endwert der Zählung gleichzeitig der Wert A entspricht, und da dieser Wert A eine bestimmte, vorbestimmbare Betriebsdauer darstellt, wird also nach Ablauf jeweils dieser Betriebsdauer die erste Betriebszeitzählung 11 von ihrem Endwert wieder auf ihrem Anfangswert gesetzt und gleichzeitig das Ausgangssignal 12 erzeugt. Der momentane Wert der ersten Betriebszeitzählung 11 ist zu jedem Zeitpunkt in Form des Signals LZ1 an einem weiteren Ausgang der ersten Betriebszeitzählung 11 verfügbar.

Wie schon ausgeführt wurde, wird die zweite Betriebszeitzählung 12 von dem Signal 12 der ersten Betriebszeitzählung 11 in der Form einzelner Impulse angesteuert. Jeder Impuls des Signals 12 bewirkt dabei bei der zweiten Betriebszeitzählung 12 das Verändern einer Zelle dieser Betriebszeitzählung von ihrem Ausgangszustand in ihren entgegengesetzten Zustand. Die zweite Betriebszeitzählung 12 kann dabei beliebig viel Zellen aufweisen, die dann nacheinander von ihrem Ausgangszustand in Abhängigkeit von den aufeinanderfolgenden Impulsen des Signals 12 in ihren entgegengesetzten Zustand verändert werden. Besonders vorteilhaft ist es, die zweite Betriebszeitzählung 12 mit Hilfe eines binären Speichers zu realisieren, bei dem dann jeweils aufeinanderfolgende Zellen des Speichers z. B. von ihrem binären 0-Wert zu ihrem binären 1-Wert umgelegt werden. Der maximal erreichbare Wert der zweiten Betriebszeitzählung 12 ist dabei abhängig von der Anzahl der zur Verfügung stehenden Zellen und entspricht dann einer maximal meßbaren Betriebszeit B. Das Ausgangssignal der zweiten Betriebszeitzählung 12 ist das Signal LZ2, das in jedem Moment zur Verfügung steht, und das die Anzahl der in ihren entgegengesetzten Zustand veränderten Zellen des Speichers umfaßt.

Wie schon beschrieben wurde, kennzeichnet das Signal LZ2 die Anzahl des Erreichens der maximalen Zeitdauer A durch die erste Betriebszeitzählung 11, während das Signal LZ1 den momentanen Wert der ersten Betriebszeitzählung 11 kennzeichnet. Diese beiden Signale LZ1 und LZ2 werden mit Hilfe der Verknüpfung 13 zum Signal LZ kombiniert. Diese Verknüpfung wird dabei in der Weise durchgeführt, daß die folgende Gleichung erfüllt ist: LZ = LZ1 + LZ2 x A. Das Signal LZ hat dabei die Bedeutung der tatsächlichen Betriebszeit der Brennkraftmaschine.

Der besondere Vorteil des bisher beschriebenen Verfahrens zur Herleitung der tatsächlichen Betriebszeit der Brennkraftmaschine besteht darin, daß die Abspeicherung der Betriebszeit der Brennkraftmaschine in zwei verschiedene Einheiten bzw. Anteile aufgeteilt ist, nämlich in der ersten und der zweiten Betriebszeitzählung 11 und 12. Dadurch ist es möglich, die erste Betriebszeitzählung 11 mit Hilfe eines flüchtigen Speichers zu realisieren, während die zweite Betriebszeitzählung 12 mittels eines nichtflüchtigen Speichers verwirklicht wird. Für beide Speicher, für den flüchtigen wie auch für den nichtflüchtigen, bzw. für einen die beiden entsprechenden Speicheranteile enthaltenden Speicher, ist zum Betrieb eine Versorgungsspannung notwendig. Der nichtflüchtige Speicher jedoch besitzt die Eigenschaft, auch bei nicht vorhandener Versorgungsspannung seine Informationen zu behalten, während der flüchtige Speicher in einem derartigen versorgungsspannungslosem Zustand sämtliche abgespeicherten Daten verliert. In einem Kraftfahrzeug kann nicht gewährleistet werden, daß in jedem Augenblick des Betriebs des Kraftfahrzeugs die Versorgungsspannung vorhanden ist. So kann es sogar unter Umständen notwendig sein, z. B. bei Reparaturen die Versorgungsspannung abzuklemmen. Würde man nun zur Speicherung der Betriebszeit der Brennkraftmaschine nur einen flüchtigen Speicher verwenden, so würde in einem derartigen Augenblick, in dem keine Versorgungsspannung an dem flüchtigen Speicher anliegt, dieser sämtliche Daten verlieren, und damit auch die bisherige Betriebszeit der Brennkraftmaschine. Würde man hingegen nur einen nichtflüchtigen Speicher verwenden, so hätte dies wohl einerseits zur Folge, daß auch im versorgungsspannungslosem Betriebszustand die Betriebszeit der Brennkraftmaschine erhalten bleibt, für die Abspeicherung dieser Betriebszeit würde jedoch sehr viel Speicherplatz notwendig sein. Da dies normalerweise nicht realisierbar ist, müßte die Abspeicherung dieser Betriebszeit in dem nichtflüchtigen Speicher stark vereinfacht werden, was eine große Ungenauigkeit der abspeicherbaren Betriebszeit und damit gegebenenfalls deren Unbrauchbarkeit zur Folge hätte. Verwendet man jedoch für die Abspeicherung der Betriebszeit der Brennkraftmaschine die Kombination eines flüchtigen und eines nichtflüchtigen Speichers, wie das bisher beschrieben wurde, so geht beim Ausfall der Versorgungsspannung nur der Teil der Betriebszeit verloren, der durch den flüchtigen Speicher definiert wird. Die Informationen des nichtflüchtigen Speichers hingegen bleiben erhalten. Gemäß den bisherigen Ausführungen führt die erste Laufzeitzählung 11 eine sogenannte "Kurzzeitzählung" durch, während die zweite Laufzeitzählung 12 eine "Langzeitzählung" vornimmt. Dies ist deshalb der Fall, weil die erste Betriebszeitzählung 11 immer wieder von einem Anfangswert zu zählen beginnt, während die zweite Betriebszeitzählung 12 eine fortschreitende Zählung aufweist, die nicht zurückgesetzt wird. Ist nun die erste Laufzeitzählung mittels eines flüchtigen, die zweite Laufzeitzählung mittels eines nichtflüchtigen Speichers realisiert, so geht im Falle des Versorgungsspannungsausfalls nur die Kurzzeitzählung verloren, während die Langzeitzählung erhalten bleibt. Nach einem derartigen Ausfall weist also die durch die Langzeitzählung der zweiten Betriebszeitzählung 12 zur Verfügung stehende Betriebszeit einen Fehler auf, der maximal den Wert A haben kann, und der im Mittel bei dem Wert A/2 liegt.

Besonders vorteilhaft ist es, als flüchtigen Speicher einen sogenannten RAM und als nichtflüchtigen Speicher einen sogenannten PROM oder EPROM oder einen EEPROM zu verwenden. Wird als nichtflüchtiger Speicher ein EEPROM benutzt, so ist in besonders einfacher und vorteilhafter Weise eine Korrektur der Betriebszeit nach einem Austausch der Brennkraftmaschine bzw. Teile der Brennkraftmaschine möglich, indem die entsprechenden Zellen des EEPROM elektrisch wieder auf ihren Ausgangswert zurückgesetzt werden. Wird als nichtflüchtiger Speicher hingegen ein EPROM verwendet, so muß im Austauschfall der Brennkraftmaschine entweder auch der EPROM ausgetauscht werden, oder es muß der alte EPROM auf entsprechende Art und Weise, z. B. mittels UV-Licht, auf seine Ausgangswerte zurückgesetzt werden. Im Falle eines PROM's als flüchtiger Speicher muß in jedem Fall beim Austausch der Brennkraftmaschine auch der PROM ausgetauscht werden.

Mit Hilfe der jetzt am Ausgang der Verknüpfung 13 zur Verfügung stehenden tatsächlichen Betriebszeit LZ der Brennkraftmaschine ist es möglich, die Alterungserscheinungen der Brennkraftmaschine in Abhängigkeit von dieser Betriebszeit LZ zu korrigieren bzw. kompensieren. Zu diesem Zweck wird das Signal LZ einem Alterungskennfeld 14 zugeführt, das ein Ausgangssignal DUS, ein sogenanntes Driftsignal in Abhängigkeit vom Signal LZ erzeugt. Da die alterungsabhängigen Verfälschungen des der Brennkraftmaschine zugeführten Kraftstoffs des weiteren auch noch abhängig sind vom Betriebszustand der Brennkraftmaschine, wird das Signal DUS mit Hilfe des Korrekturkennfelds 15 und der Multiplikation 16 korrigiert. Das Korrekturkennfeld 15 ist dabei seinerseits von der Drehzahl der Brennkraftmaschine N und der der Brennkraftmaschine zuzuführenden Kraftstoffmasse ME abhängig.

Das Ausgangssignal KUS des Korrekturkennfelds 15 weist dann einen Wert auf, der um den Wert 1 schwankt und damit eine Gewichtung für das Driftsignal DUS darstellt. Schließlich wird das Ausgangssignal der Multiplikation 16 mit einem negativen Vorzeichen versehen der Addition 18 zugeleitet. Diese ist des weiteren von einem Signal USU beaufschlagt, das den unkorrigierten Sollwert für die Zuführung von Kraftstoff zur Brennkraftmaschine darstellt.

Das Signal USU wird dabei von einem Pumpenkennfeld 17 erzeugt, das dieses Ausgangssignal wenigstens in Abhängigkeit von der Drehzahl der Brennkraftmaschine N und der der Brennkraftmaschine zuzuführenden Kraftstoffmasse ME ableitet. Das Ausgangssignal der Addition 18 ist mit der Bezeichnung USK gekennzeichnet und hat die Bedeutung eines korrigierten Sollwerts für die Zumessung von Kraftstoff zur Brennkraftmaschine, wobei die Korrektur auf die Alterung der Brennkraftmaschine bezogen ist. Mit diesem zuletzt genannten Signal USK wird dann die Brennkraftmaschine angesteuert, so z. B. eine Einspritzpumpe 19 für die Zumessung von Kraftstoff in die Brennkraftmaschine.

Insgesamt werden mit Hilfe des in der einzigen Figur der Zeichnung dargestellten Blockschaltbilds die folgenden Gleichungen verwirklicht:

Mit Hilfe der beschriebenen Driftkompensation und insbesondere mit Hilfe der Aufteilung der Abspeicherung der Betriebszeit der Brennkraftmaschine in einen flüchtigen und einen nichtflüchtigen Speicher ist es in besonders vorteilhafter Weise möglich, die Betriebszeit der Brennkraftmaschine einfach und sicher abzuspeichern, also "aufzubewahren" und damit eine ebenfalls einfache, aber trotzdem wirkungsvolle Driftkompensation zu verwirklichen, indem die Zumessung von Kraftstoff zur Brennkraftmaschine in Abhängigkeit von der abgespeicherten Betriebszeit der Brennkraftmaschine beeinflußt wird. Die Beeinflussung kann dabei, wie beschrieben, in multiplikativer und/oder additiver Art und Weise, sowie mit Hilfe von entsprechenden Alterungskennfeldern durchgeführt werden.

## Patentansprüche

1. Verfahren zur Beeinflussung eines Kraftstoffzumeßsignals (USU) in einer Brennkraftmaschine wenigstens in Abhängigkeit von einem Driftsignal (DUS), das ausgehend von der Betriebszeit (LZ) mit Hilfe eines Alterungskennfeldes (14) erzeugt wird, wobei die Betriebszeit (LZ) der Brennkraftmaschine mit Hilfe eines flüchtigen (11) und eines nicht flüchtigen (12) Speicheranteils festgehalten wird, wobei der flüchtige Speicheranteil (11) eine Zeitdauer (LZ1) enthält, die von einem Anfangswert (0) zu einem vorbestimmbaren Maximalwert (A) läuft und die bei Erreichen des Maximalwertes (A) wieder auf den Anfangswert (0) gesetzt wird, und der nicht flüchtige Speicheranteil (12) die Anzahl (LZ2) des Erreichens des Maximalwerts (A) speichert, und wobei sich die Betriebszeit (LZ) aus der Anzahl (LZ2) und der Zeitdauer (LZ1) zusammensetzt, wobei das Driftsignal (DUS) multiplikativ (16) und/oder additiv (18) beeinflußt wird, und die multiplikative und/oder additive Beeinflussung ihrerseits abhängig ist wenigstens von der Drehzahl der Brennkraftmaschine (N) und/oder der der Brennkraftmaschine zuzuführenden Kraftstoffmasse (ME), wobei das beeinflußte Driftsignal das Kraftstoff zumer Signal (USU) beeinflußt.

2. Verfahren nach Anspruch 1 dadurch gekennzeichnet, daß die Betriebszeit (LZ) die folgende Gleichung erfüllt:

3. Verfahren nach wenigstens einem der Ansprüche 1 bis 2, dadurch gekennzeichnet, daß der nichtflüchtige Speicheranteil dadurch auf seinen Anfangswert gesetzt wird, indem der Speicheranteil oder gesamte Speicher ersetzt wird.

4. Verfahren nach wenigstens einem der Ansprüche 1 bis 2, dadurch gekennzeichnet, daß der nichtflüchtige Speicheranteil dadurch auf seinen Anfangswert gesetzt wird, indem der Speicheranteil auf elektronische oder sonstige Art und Weise gelöscht wird.

5. Verfahren nach wenigstens einem der Ansprüche 1 bis 2, dadurch gekennzeichnet, daß der nichtflüchtige Speicheranteil dadurch auf seinen Anfangswert gesetzt wird, indem ein neuer Speicherbereich benutzt wird.

## Claims

1. Method for correcting the fuel feed signal (USU) in an internal combustion engine at least in dependence on a drift signal (DUS) produced on the basis of the operating time (LZ) by means of an ageing characteristic map (14), the operating time (LZ) of the internal combustion engine being stored with the aid of a volatile store portion (11) and of a non-volatile store portion (12), the volatile store portion (11) having a time duration (LZ1) which runs from a starting value (0) to a predeterminable maximum value (A) and which is reset to the starting value (0) when the maximum value (A) is reached, and the nonvolatile store portion (12) storing the number of times (LZ2) the maximum value (A) is reached, the operating time (LZ) being composed of the number (LZ2) and the time duration (LZ1), and the drift signal (DUS) being corrected by multiplication (16) and/or addition (18), the multiplication and/or addition correction in turn being dependent at least on engine speed (N) and/or the fuel mass (ME) to be fed to the internal combustion engine, and the corrected drift signal correcting the fuel feed signal (USU).

2. Method according to claim 1, characterized in that the operating time (LZ) fulfills with the following equation:

3. Method according to at least one of Claims 1 and 2, characterized in that the non-volatile store portion is set to its starting value by replacing the store portion or the entire store.

4. Method according to at least one of Claims 1 and 2, characterized in that the non-volatile store portion is set to its starting value by erasing the store portion electronically or by other means.

5. Method according to at least one of Claims 1 and 2, characterized in that the non-volatile store portion is set to its starting value by using a new store zone.

## Revendications

1. Procédé de correction d'un signal de dosage de carburant (USU) dans un moteur à combustion interne, au moins en fonction d'un signal de dérive (DUS) qui est produit à l'aide d'une caractéristique de vieillissement (14), en partant du temps de fonctionnement (LZ), le temps de fonctionnement (LZ) du moteur à combustion interne étant fixé à l'aide d'une partie de mémoire volatile (11) et d'une partie de mémoire rémanente (12), la partie de mémoire volatile (11) contenant une valeur de durée (LZ1) s'écoulant depuis une valeur initiale (0) jusqu'à une valeur maximale (A) susceptible d'être prédéterminée et qui est replacée à la valeur initiale (0) lorsque la valeur maximale (A) est atteinte, et la partie de mémoire rémanente (12) mettant en mémoire le nombre (LZ2) de fois où la valeur maximale (A) a été atteinte, le temps de fonctionnement (LZ) se composant du nombre (LZ2) et de la valeur de la durée (LZ1), le signal de dérive (DUS) étant corrigé de manière multiplicative (16) et/ou additive (18), et la correction multiplicative et/ou additive étant de son côté dépendante au moins de la vitesse de rotation (N) du moteur à combustion interne et/ou de la quantité de carburant (ME) à fournir au moteur à combustion interne, le signal de dérive corrigé corrigeant le signal de dosage de carburant (USU).

2. Procédé selon la revendication 1, caractérisé en ce que le temps de fonctionnement (LZ) satisfait à l'égalité suivante:

3. Procédé selon au moins l'une des revendications 1 à 2, caractérisé en ce que la partie de mémoire rémanente est placée à sa valeur initiale par le fait qu'une partie de mémoire ou la mémoire complète est remplacée.

4. Procédé selon au moins l'une des revendications 1 à 2, caractérisé en ce que la partie de mémoire rémanente est placée à sa valeur initiale par le fait que la partie de mémoire est effacée de manière électronique ou autre.

5. Procédé selon au moins l'une des revendications 1 à 2, caractérisé en ce que la partie de mémoire rémanente est placée à sa valeur initiale par le fait qu'une nouvelle zone de mémoire est utilisée.
